# EUROPÄISCHE PATENTSCHRIFT

(11) **EP 1 310 431 B1**
(45) Veröffentlichungstag und Bekanntmachung des Hinweises auf die Patenterteilung: **09.02.2005**
(21) Anmeldenummer: 02024882.9
(22) Anmeldetag: 08.11.2002
(51) Int. Cl.: B65B 41/12

(54) **Verpackungsmaschine mit Anheft-Vorrichtung und Verfahren zum Anheften von Folienanfängen**
Packaging machine with attaching device and method of attaching the beginnings of webs
Machine d'emballage avec un dispositif de fixation et procédé pour fixer les débuts de films

(30) Priorität: 09.11.2001 DE 10154711
(43) Veröffentlichungstag der Anmeldung: 14.05.2003
(73) Patentinhaber: VARIOVAC PS SystemPack GmbH, 19246 Zarrentin (DE)
(72) Erfinder: Pohle, Claus, 21244 Buchholz (DE)
(74) Vertreter: Schupfner, Georg U.

(56) Entgegenhaltungen:
- DE-B- 1 145 087
- US-A- 3 745 742

## Beschreibung

Gegenstand der Erfindung ist eine Verpackungsmaschine gemäß dem Oberbegriff des Anspruchs 1.

Verpackungen bestehen häufig aus verschiedenen Schichten, vielfach in Form verschiedener Folien. Folien werden in der Regel in Form von Folienbahnen verarbeitet. Hierzu werden die Folienbahnen in Fördermitteln geführt und von Schneidwerkzeugen in definierte Folienabschnitte unterteilt. Herkömmliche Verpackungen bestehen oft aus einer in Mulden geformten Unterfolie und einer darauf befestigten Oberfolie.

In einer Verpackungsmaschine wird die Unterfolie von einer Rolle abgezogen und taktweise transportiert. In der Formstation werden aus der flachen Unterfolie Mulden geformt. In diese Mulden werden Produkte manuell oder automatisch eingelegt. Nach der Bestückungsstation für das Einlegen der Gegenstände wird die Oberfolie hinzugefügt, die in einer Siegelstation auf die Unterfolie aufgesiegelt wird, um so abgeschlossene Behältnisse zu schaffen. Die Oberfolie zum Verschließen der Packungen wird von oben her an die Unterfolie herangeführt und liegt nachfolgend zumindest für einen begrenzten Streckenabschnitt parallel auf der Unterfolie auf, um zum Siegelwerkzeug geführt zu werden. Das Aufsiegeln erfolgt auf die im wesentlichen ebenen Ränder, die die ausgeformten Vertiefungen der Unterfolie umgeben. Die Erfindung betrifft eine derartige Verpackungsmaschine, welche z.B. aus der DE-B-1 145 087 bekannt ist.

Die Siegelstation besteht in der Regel aus einem feststehenden Oberteil und einem über ein Hebelsystem beweglichen Unterteil, das sich im Maschinentakt zyklisch öffnet und schließt. Die Oberfolie wird, sobald sie auf der Unterfolie festgelegt ist, mit der Unterfolie zur Siegelstation taktförmig transportiert. Vor dem Mitführen der Oberfolie auf der Unterfolie muss der Anfang der von einer Rolle abgewickelten Oberfolie auf der Unterfolie zum Mitführen festgelegt werden. Dies geschieht herkömmlich in der Weise, dass der von einer Rolle abgewickelte Folienanfang mit einem Klebestreifen oder einer Haftetikette auf der Unterfolie fixiert wird. Es ist auch möglich, die Unterfolie manuell quer zur Laufrichtung zu schlitzen und die Oberfolie in die Schlitze zu stecken.

Bei Produktionsstart oder Rollenwechsel wird die Oberfolie nach oben beschriebenem Verfahren durch Haftetiketten oder Klebestreifen mit der Unterfolie vor dem Siegelwerkzeug verbunden, damit die Oberfolie, die sonst nur durch das Aufsiegeln auf der Unterfolie mittransportiert wird, ins Siegelwerkzeug geführt werden kann.

Es kommt aber auch vor, dass die Oberfolie von den Bedienern nach Abheben der Schutzabdeckungen manuell in das Siegelwerkzeug geschoben wird. Danach wird die Oberfolie im Maschinentakt mit der Unterfolie in die Siegelstation eingezogen.

Der Prozessablauf vollzieht sich problemlos, solange sich die Oberfolie nicht von der Klebung oder aus den Schlitzen löst. Leider funktioniert die Einfädelung oder das Aufkleben nicht immer. In solchen Fällen unterliegt das Maschinenpersonal der Versuchung, die Schutzabdeckung im laufenden Maschinentakt zu untergreifen und die Oberfolie in die Siegelstation zu schieben. Dabei kann es zu schweren Verletzungen kommen, die meist den Verlust von Handgliedmaßen zur Folge haben.

Bei der manuellen Eingabe kann es zu Verletzungen oder leichten Verbrennungen an den Händen des Bedieners kommen. Die vorstehend erwähnten Hilfsmittel, wie Heftetiketten oder Klebeband haben weiterhin den Nachteil, dass sie die Siegelplatte verschmutzen können. Dieses würde wieder einen Stillstand der Maschine bedeuten.

Aufgabe der vorliegenden Erfindung ist es, die vorgenannten Nachteil des Standes der Technik zu überwinden, und insbesondere eine Vorrichtung und ein Verfahren bereit zu stellen, die eine sichere und beständige Ansiegelung der Oberfolie auf der Unterfolie und eine genaue Platzierung der häufig bedruckten Oberfolien auf die Unterfolie und ein stossgenaues Ansetzen an das Ende der anderen Oberfolie erlaubt.

Die Aufgabe wird erfindungsgemäß gelöst durch eine Verpackungsmaschine mit den Merkmalen des Anspruchs 1.

Bevorzugte Ausführungsformen sind Gegenstand der Unteransprüche.

Das Schweißteil oder die Gegenlage als Teil der Anheft-Vorrichtung kann seitlich der Folienbahn und über die Oberfolie schwenkbar gelagerte sein, um für den Anheftvorgang auf die Oberfolie absenkbar zu sein und durch den Anpress- und Heizvorgang Ober- und Unterfolie zu verschweißen. Vorzugsweise weist die Verpackungsmaschine zwei Anheft-Vorrichtungen auf, die Ober- und Unterfolie an gegenüber liegenden Rändern im Randbereich verschweißen.

In einer bevorzugten Ausführungsform besteht die Gegenlage aus einem elastischen Material, vorzugsweise Silikon. Ggf. kann auch die Gegenlage beheizbar sein. In einer weiteren bevorzugten Ausführungsform weist die schwenkbar gelagerte Anheft-Vorrichtung eine Rückfedereinrichtung auf, die die in Schweißposition geschwenkten Schweißteile bzw. die Gegenlagen selbsttätig aus der Schweißposition nach oben führt.

Weiterhin ist Gegenstand der Erfindung ein Verfahren zum Anheften von Folien gemäß Anspruch 7.

Bevorzugte Ausführungsformen sind Gegenstand der das Verfahren betreffenden Unteransprüche. Vorzugsweise werden die Schweißteile für bis ca. 3 bis 5 Sekunden, besonders bevorzugt 1 bis 2 Sekunden, auf die Ober- und Unterfolie gedrückt. Besonders bevorzugt werden die Schweißteile manuell gegen die Ober- und Unterfolie gedrückt.

### Arbeitsweise der Vorrichtung

Die Schweißteile der Anheftstation sind entweder permanent mit der erforderlichen Siegeltemperatur temperiert oder werden nur im Bedarfsfall impulsartig beheizt, ausgelöst etwa durch den Schwenkvorgang und/oder das Absenken der Schweißteile bzw. der Gegenlagen. Die Anheft-Vorrichtung kann links und rechts an der Maschine im Bereich des Folieneinlaufes und vor dem Siegelwerkzeug montiert sein. Vorzugsweise weist die Anheft-Vorrichtung Schweißteile mit klappbarer Halterung auf. In einer bevorzugten Ausführungsform wird die Halterung automatisch bei Nichtbenutzung schräg nach oben aufgestellt.

Das erfindungsgemäße Verfahren und die erfindungsgemäße Vorrichtung erlauben einen kürzeren Maschinenstopp bei Oberfolienwechsel als herkömmliche Verfahren. Durch weniger Leertakte beim Wechseln der Folien kommt es zu einem geringeren Folienverlust. Das Verfahren erlaubt ein schnelles und sicheres Positionieren der Oberfolie. Da keine zusätzlichen Hilfsstoffe verwendet werden, wird des Siegelwerkzeuges nicht durch Fremdstoffe verschmutzt.

Die Anheft-Vorrichtung ist eine arbeits- und kostensparende Vorrichtung im Bereich des Oberfolieneinlaufes an Verpackungsmaschinen. Es kann mit normalem Maschinenzyklus weiter gearbeitet werden. Eine Nachkorrektur ist nicht erforderlich, insbesondere ein manuelles Eingreifen in den Arbeitsablauf ist nicht erforderlich.

Im folgende wird das erfindungsgemäße Verfahren anhand der Figur 1 beispielhaft erläutert. In Figur 1 ist ein Schnitt durch eine Verpackungsmaschine (1) mit Anheft-Vorrichtungen (2) rechts und links der Folienbahn (7) bestehend aus Unterfolie (5) und Oberfolie (6) - dargestellt, aufweisend schwenkbar angebrachte Schweißteile (3) und ortsfeste Gegenlagen (4). In der Figur ist das Schweißteil (3) mittels einer Achse (9) im Kopfbereich des Schwenkarms (10) drehbar am Lagerbock (11) angebracht. Der Schwenkarm (10) ist von Hand niederdrückbar und wird von einer Feder (12) nach dem Niederdrücken aufgerichtet. Der Schwenkarm (10) ist recht und links der Folienführung an einen Lagerbock (11) drehbar festgemacht und schwenkt beim Niederdrücken mit dem Schweißteil (3) gegen die Gegenlage (4) um zwischen Gegenlage (4) und Schweißteil (3) Unterfolie (5) und Oberfolie (6) festzulegen.

Die Unterfolie (5) ist in die Maschine eingefahren. Nachfolgend wird bei Stillstand der Maschine die Oberfolie (6) manuell in Richtung auf das Siegelwerkzeug eingefädelt und auf der Unterfolie (5) aufliegend und parallel zu ihr ausgerichtet positioniert. Die Schweißteile (3) der links und rechts der Folienbahn (7) angeordneten Anheftstationen (2) werden mit der Hand für einen Zeitraum von ca. 1 bis 2 Sekunden auf Ober- (6) und Unterfolie (5) gedrückt (siehe linke Anheft-Vorrichtung), eine Gegenlage (4) aus Silikon ermöglicht den notwendigen Gegendruck. Nach Loslassen der Vorrichtung stellt sich das Schweißteil (3) automatisch schräg nach oben auf (siehe rechte Anheft-Vorrichtung). Die Ober- (6) und Unterfolie (5) sind nun aneinander angeheftet und von der Anheft-Vorrichtung (2) freigegeben und die Oberfolie (6) kann mittels der Folienführung (8) weitertransportiert werden.

## Patentansprüche

1. Verpackungsmaschine (1), wobei zumindest eine Unterfolie von einer Rolle abgezogen wird, und Verpackungsprodukte zwischen der Unterfolie (5) und einer Oberfolie (6) mittels einer Siegelvorrichtung eingeschlossen werden, **dadurch gekennzeichnet, dass** an einer oder beiden Seiten der Folienbahn eine Anheft-Vorrichtung (2) zum Anheften von Folienanfängen angeordnet ist, welche ein Schweißteil (3) und zumindest eine Gegenlage (4) umfasst und das Schweißteil (3) aufheizbar ausgestaltet ist, Schweißteil (3) und Gegenlage gegeneinander bewegbar sind, um Ober- (6) und Unterfolie (5) zwischen Schweißteil (3) und Gegenlage (4) mittels Zusammenführen von Schweißteil (3) und Gegenlage (4) zu verschweißen.

2. Verpackungsmaschine mit Anheft-Vorrichtung gemäß Anspruch 1, **dadurch gekennzeichnet, dass** Schweißteil (3) und/oder die Gegenlage (4) schwenkbar und aufeinander mit dazwischengelegter Unterfolie (5) und Oberfolie (6) absenkbar ausgeführt sind.

3. Verpackungsmaschine mit Anheft-Vorrichtung gemäß einem der Ansprüche 1 oder 2, **dadurch gekennzeichnet, dass** die Gegenlage (4) aus einem elastischen Material besteht und vorzugsweise mit der Unterfolie (5) zumindest zeitweilig in Berührung steht.

4. Verpackungsmaschine mit Anheft-Vorrichtung gemäß Anspruch 2 oder 3, **dadurch gekennzeichnet, dass** die Anheft-Vorrichtung (2) eine Rückfedereinrichtung (12) aufweist, die das in Schweißposition geschwenkte Schweißteil (3) und/oder die Gegenlage (4) selbsttätig aus der Schweißposition nach oben bzw. nach unten schwenkt.

5. Verpackungsmaschine mit Anheft-Vorrichtung gemäß einem der vorhergehenden Ansprüche, **dadurch gekennzeichnet, dass** die Anheft-Vorrichtung (2) vor der Siegelvorrichtung an beiden Seiten der Folienbahn (7) angebracht ist.

6. Verpackungsmaschine mit Anheft-Vorrichtung gemäß einem der vorhergehenden Ansprüche, **dadurch gekennzeichnet, dass** Schweißteile (3) den linken und den rechten Folienrand der Ober- (6) und Unterfolie (5) entlang eines Streckenabschnittes im Bereich des Folienanfanges der Oberfolie miteinander verschweißen und nachfolgend Ober- (6) und Unterfolie (5) freigeben und diese der Siegelstation zugeführt werden.

7. Verfahren zum Anheften von Folien, wobei zumindest eine Unterfolie von einer Rolle abgewickelt wird, und in einer Verpackungsmaschine (1) Verpackungsprodukte zwischen der Unterfolie (5) und einer Oberfolie (6) mittels einer Siegelvorrichtung eingeschlossen werden, **dadurch gekennzeichnet, dass**
- bei Produktionsstart oder bei Rollenwechsel, die Unterfolie (5) in die Maschine eingefahren ist und eine neue Oberfolie (6) in Richtung des Siegelwerkzeuges eingefädelt und auf der Unterfolie (5) parallel ausgerichtet wird, und
- anschließend Ober- (6) und Unterfolie (5) mittels der aufgeheizten Schweißteile (3) einer Anheft-Vorrichtung (2) an einer oder beiden Laufseiten der Folienbahn durch Zusammenführen von Schweißteil (3) und Gegenlage (4) und Hitzeeinwirkung miteinander verschweißt werden und die Anheft-Vorrichtung (2) die Folien nach dem Anheften für den Weitertransport freigibt.

8. Verfahren gemäß Anspruch 7, **dadurch gekennzeichnet, dass** die Schweißteile (3) für ca. 1 bis 2 Sekunden auf die Ober- (6) und Unterfolie (5) einwirken, wobei das Schweißteil (3) beim Schweißen vorzugsweise mit der Oberfolie in Berührung steht.

9. Verfahren gemäß einem der Ansprüche 7 oder 8, **dadurch gekennzeichnet, dass** Schweißteil (3) oder Gegenlage (4) manuell gegen die Ober- (6) und Unterfolie (5) gedrückt wird.

## Claims

1. Packaging machine (1), wherein at least a lower film is drawn from a roller and packaging products are enclosed between the lower film (5) and an upper film (6) by means of a sealing device, **characterized in that** a tacking device (2) for tacking the beginning of a film is provided either on one side or on both sides of the film web, said tacking device (2) comprising a welding part (3) and at least one counter bearing (4), and the welding part (3) is designed to be heatable, the welding part (3) and the counter bearing (4) are moveable towards each other to weld upper film (6) and lower film (5) between the welding part (3) and the counter bearing (4) by bringing together welding part (3) and counter bearing (4).

2. Packaging machine with a tacking device according to claim 1, **characterized in that** the welding part (3) and/or the counter bearing (4) are swivelling and are designed in such a manner that they can be lowered together with lower film (5) and upper film (6) placed in between.

3. Packaging machine with a tacking device according to one of the claims 1 or 2, **characterized in that** the counter bearing (4) is made of an elastic material and is preferably at least temporarily in contact with the upper film (5).

4. Packaging machine with a tacking device according to claim 2 or 3, **characterized in that** the tacking device (2) is equipped with a spring-back assembly (12), which automatically swivels the welding part (3) that is swivelled in sealing position and/or the counter bearing (4) out of the sealing position upwards or downwards.

5. Packaging machine with a tacking device according to any one of the preceding claims, **characterized in that** the tacking device (2) is mounted on both sides of the film web (7) prior to the sealing device.

6. Packaging machine with a tacking device according to any one of the preceding claims, **characterized in that** the welding (3) welds the left and the right edge of the upper film (6) and the lower film (5) along a section of the web at the beginning of the upper film together and in the following releases the upper film (6) and lower film (5) and feeds them towards the sealing station.

7. Process of tacking films, whereby at least one lower film is unwound from a roller and packaging products are enclosed in a packaging machine (1) between the lower film (5) and an upper film (6) by means of a sealing device, **characterized in that**
- when starting production or when changing the roller, the lower film (5) is run into the machine and a new upper film (6) is fed in the direction of the sealing tool and adjusted parallel on the lower film (5), and
- in the following, the upper film (6) and lower film (5) are weld together by means of the heated welding parts (3) of a tacking device (2) along one or both edges of the film web by bringing together the welding part (3) and the counter bearing (4) and with the effect of heat, and the tacking device (2) releases the films after the tack-welding process for further transport.

8. Process according to claim 7, **characterized in that** the welding parts (3) act upon the upper film (6) and lower film (5) for about 1 to 2 seconds, whereby the welding part (3) is preferably in contact with the upper film during welding.

9. Process according to any one of the claims 7 or 8, **characterized in that** welding part (3) or counter bearing (4) is manually pressed against the upper film (6) and lower film (5).

## Revendications

1. Machine d'emballage (1), au moins un film inférieur étant dévidé d'une bobine, et des produits d'emballage étant enfermés entre le film inférieur (5) et un film supérieur (6) au moyen d'un dispositif de scellement, **caractérisée en ce qu'**un dispositif de fixation (2) pour fixer des débuts de films est disposé d'un côté ou des deux côtés de la bande de film, dispositif qui comprend un élément de soudage (3) et au moins un contre-appui (4), et l'élément de soudage (3) est conçu pour pouvoir être chauffé, l'élément de soudage (3) et le contre-appui (4) pouvant être déplacés l'un par rapport à l'autre afin de souder entre eux le film supérieur (6) et le film inférieur (5) entre l'élément de soudage (3) et le contre-appui (4) par le rapprochement de l'élément de soudage (3) et du contre-appui (4).

2. Machine d'emballage avec un dispositif de fixation selon la revendication 1, **caractérisée en ce que** l'élément de soudage (3) et/ou le contre-appui (4) sont conçus avec possibilité de pivotement et d'abaissement l'un sur l'autre avec le film inférieur (5) et le film supérieur (6) intercalés.

3. Machine d'emballage avec un dispositif de fixation selon la revendication 1 ou 2, **caractérisée en ce que** le contre-appui (4) est constitué d'un matériau élastique et se trouve de préférence au moins temporairement en contact avec le film inférieur (5).

4. Machine d'emballage avec un dispositif de fixation selon la revendication 2 ou 3, **caractérisée en ce que** le dispositif de fixation (2) présente un moyen (12) de rappel élastique par lequel l'élément de soudage (3) et/ou le contre-appui (4) pivotés dans la position de soudage sont automatiquement pivotés depuis la position de soudage vers le haut ou respectivement vers le bas.

5. Machine d'emballage avec un dispositif de fixation selon l'une quelconque des revendications précédentes, **caractérisée en ce que** le dispositif de fixation (2) est installé avant le dispositif de scellement sur les deux côtés de la bande de film (7).

6. Machine d'emballage avec un dispositif de fixation selon l'une quelconque des revendications précédentes, **caractérisée en ce que** des éléments de soudage (3) soudent entre eux le bord gauche et le bord droit du film supérieur (6) et du film inférieur (5) le long d'un tronçon de parcours dans la région du début du film supérieur, puis libèrent le film supérieur (6) et le film inférieur (5), et ceux-ci sont apportés au poste de scellement.

7. Procédé pour fixer des films, au moins un film inférieur étant dévidé d'une bobine et, dans une machine d'emballage (1), des produits d'emballage étant enfermés entre le film inférieur (5) et un film supérieur (6) au moyen d'un dispositif de scellement, **caractérisé en ce que**
- au démarrage de la production ou lors du changement de bobine, le film inférieur (5) est chargé dans la machine et un nouveau film supérieur (6) est enfilé en direction de l'outil de scellement et aligné en parallèle sur le film inférieur (5), et
- ensuite, le film supérieur (6) et le film inférieur (5) sont, au moyen des éléments de soudage chauffés (3) d'un dispositif de fixation (2), soudés entre eux sur un des côtés longitudinaux de la bande de film, ou sur les deux, par le rapprochement de l'élément de soudage (3) et du contre-appui (4) et par l'action de chaleur, et le dispositif de fixation (2) libère les films une fois la fixation effectuée, pour qu'ils soient transportés plus loin.

8. Procédé selon la revendication 7, **caractérisé en ce que** les éléments de soudage (3) agissent pendant environ 1 à 2 secondes sur le film supérieur (6) et le film inférieur (5), l'élément de soudage (3) étant de préférence en contact avec le film supérieur lors du soudage.

9. Procédé selon la revendication 7 ou 8, **caractérisé en ce que** l'élément de soudage (3) ou le contre-appui (4) est pressé manuellement contre le film supérieur (6) et le film inférieur (5).
